# EUROPÄISCHE PATENTSCHRIFT

(11) **EP 0 028 314 B1**
(45) Veröffentlichungstag und Bekanntmachung des Hinweises auf die Patenterteilung: **13.02.1985**
(21) Anmeldenummer: 80105795.1
(22) Anmeldetag: 25.09.1980
(51) Int. Cl.: B41J 9/38

(54) **Elektromagnetische Auslösevorrichtung, insbesondere für den Antrieb von Druckhämmern**
Device for electromagnetic release, especially for actuating print hammers
Dispositif de déclenchement électromagnétique, en particulier pour l'actionnement de marteaux d'impression

(30) Priorität: 02.11.1979 DE 2944287
(43) Veröffentlichungstag der Anmeldung: 13.05.1981
(73) Patentinhaber: International Business Machines Corporation, Armonk, N.Y. 10504 (US)
(72) Erfinder: Seifert, Hans-Gordon, Dr., D-7031 Weil Im Schönbuch (DE)
(74) Vertreter: Blutke, Klaus Wilhelm, Dipl.-Ing.

## Beschreibung

Die Erfindung betrifft eine elektromagnetische Auslösevorrichtung, die insbesondere für den Antrieb von Druckhämmern verwendet werden kann.

Es sind eine Vielzahl von Druckhammerantrieben, so auch aus der Deutschen Patentschrift 1 276 380, bekannt, bei denen der Druckhammer von zwei parallelen einseitig eingespannten Blattfedern getragen wird. Die im ausgelenkten Zustand des Druckhammers gespeicherte Energie dient der Druckhammerbetätigung. Der Druckhammer wird durch einen Elektromagneten in vorgespannter Lage gehalten. Bei Druckhammerantrieben dieser Art ist jedoch ein relativ hoher Energiebetrag zur Druckhammerbetätigung aufzuwenden.

Des weiteren sind in der Deutschen Offenlegungsschrift 2 837 550 und 2 837 602 Anordnungen zur Verwendung in Druckern beschrieben, welche von der Verwendung sog. seltener Erd-magnete Gebrauch machen.

Die Anordnung gemäß der EP-A-0 008 660, die für DE, FR und GB zum nicht vorveröffentlichten Stand der Technik gehört, beschreibt ein Verfahren zum Betrieb eines Haltesystems für Auslösevorrichtungen mit einem Bewegungselement, welches dadurch gekennzeichnet ist, daß das ausgelöste Bewegungselement durch Wirkung magnetischer Kräfte oder durch Wirkung einer Feder in Wirkrichtung eine Beschleunigung erfährt, und daß für den Haltezustand durch Überlagerung des Potentialfeldes eine oder mehrere Magnetschneiden mit einem weiteren Potentialfeld, basierend auf einer mechanischen Vorspannung des Bewegungselementes durch die Feder und/oder auf einem Magneten, eine Gesamtpotentialverteilung mit einer relativ stabilen Halteposition hoher potentieller Energie für das Bewegungselement erzeugt wird, aus der heraus das Bewegungselement durch Aufwendung einer die Halteposition überwindenden Auslösekraft ausgelöst wird.

Eine Anordnung zur Durchführung dieses Verfahrens ist dadurch gekennzeichnet, daß ein mit einem ersten Magneten versehenes Bewegungselement vorgesehen ist, welcher an einem oder mehreren anderen Magneten vorbeibewegbar ist, und daß ein weiterer die relativ stabile Halteposition bedingender Magnet vorgesehen ist.

Die Anordnung nach DE-A-2 837 602 stellt eine Anordnung für eine berührungsfreie Umsetzung von Rotationsenergie in Energie einer translatorischen oder Schwenkbewegung eines FederMasse-Schwingers dar, welcher dadurch gekennzeichnet ist, daß auf dem Feder-Masse-Schwinger ein erster Magnet angeordnet ist, daß auf einer drehbaren Welle ein zweiter Magnet angeordnet ist, daß der zweite Magnet oder ein mit ihm verbundenes magnetisch leitendes Element an dem ersten Magneten unter Ausbildung magnetischer Schneidenkräfte vorbeibewegbar ist, wodurch der Feder-Masse-Schwinger auslenkbar ist.

Es ist Aufgabe der Erfindung, eine elektromagnetische Auslösevorrichtung, insbesondere zur Verwendung für Druckhammerantriebe anzugeben, welche bei geringem Platzbedarf und geringer Auslöseenergie, eine relativ große kinetische Energie zu erzeugen erlaubt.

Diese Aufgabe der Erfindung wird in vorteilhafter Weise durch die im kennzeichnenden Teil des Anspruches 1 angegebenen Maßnahmen gelöst.

Vorteilhafte Weiterbildungen der Erfindung sind den Unteransprüchen zu entnehmen.

Ausführungsbeispiele der Erfindung sind in den Zeichnungen dargestellt und werden im folgenden näher beschrieben.

Es zeigt
Fig. 1 eine schematische Schnittdarstellung einer elektromagnetischen Druckhammer-Auslösevorrichtung,
Fig.2 eine schematische ausschnittsweise perspektivische Darstellung eines bewegbaren spulenumwundenen Magneten, der zwischen zwei stationären Magneten gemäß Fig. 1 angeordnet ist,
Fig. 3 eine ausschnittsweise perspektivische Darstellung einer Druckhammerbank mit einer als Druckhammer ausgebildeten Anordnung gemäß Fig. 1,
Fig. 4 eine Aufsicht auf eine Druckhammerbank mit gegeneinander versetzt angeordneten Druckhämmern, die mit einer gemeinsamen Rückholanordnung verbunden sind,
Fig. 5 eine auseinandergezogene perspektivische Darstellung dreier Magnetpaare, von denen das eine Paar mit einer Spule verbunden bewegbar zwischen den Stationären anderen Magnetpaaren angeordnet ist.

In Fig. 1 ist in schematischer Schnittdarstellung eine elektrisch gesteuerte Druckhammerauslösevorrichtung gezeigt. In dieser Vorrichtung ist ein spulenumwundener Magnet 3 bewegbar zwischen zwei stationären Magneten 1 und 2 angeordnet. Der Magnet 3 ist in Bewegungsrichtung D kürzer als die stationären Magnete 1 und 2. Die Magnetisierungsrichtung der stationären Magnete 1 und 2 ist gleich und mit M1 bzw. M2 gekennzeichnet. Die Magnetisierungsrichtung M3 des bewegbaren Magneten 3 verläuft entgegengesetzt zur Magnetisierungsrichtung der beiden erstgenannten Magnete 1 und 2. Die Magnetisierungsrichtung aller Magnete 1, 2, 3 verläuft senkrecht zur Bewegungsrichtung D des Magneten 3. Zum besseren Verständnis der Form der Magnete und ihrer gegenseitigen Anordnung sei auf die perspektivische Darstellung in Fig. 2 verwiesen. Um den Magneten 3 ist eine Spule 4 angeordnet. Die Anordnung dieser Spule unterliegt der Bedingung, daß die für die Kraftwirkung beim Auslösevorgang wesentlichen Windungsteile 4-1 (schwarz ausgezogen) innerhalb des von den Magneten 1 und 2 eingeschlossenen Raumes hoher magnetischer Flußdichte verlaufen. Der außerhalb dieses Raumes verlaufende mit 4-2 gekennzeichnete Spulenteil liegt in einem Gebiet geringerer magnetischer Flußdichte und trägt daher nur geringfügig zur Auslösekraft bei. Als Magnete müssen solche verwendet werden, die sich schwer entmagnetisieren lassen. Diese Bedingungen erfüllen insbesondere Seltene-Erd-Magnete. Wegen ihrer großen magnetischen Energiedichte werden nur kleine Magnetvolumina benötigt und die Magnete behalten auch in offenen Magnetkreisen mit abstoßenden Magneten ihre Magnetisierung bei. Durch Wirksamwerden sog. magnetischer Schneidenkräfte zwischen den Magneten 1 und 3 bzw. 3 und 2 wird das bewegbare Bewegungselement 9 in eine durch den Pfeil S gekennzeichnete Stopp-Position 8 gezwungen. Diese Stopp-Position kann beispielsweise durch eine Stellschraube 7, welche in der Sohle des U-förmigen Trägers 6 für die Magnete 1 und 2 angebracht ist, gebildet werden. Der bewegbare Magnet 3 und diespule 4 sind zu einem Grundkörper mit einem Hammerkopf 5 vergossen (siehe auch Fig. 3), welcher in seiner Gesamtheit das Bewegungselement 9 bildet. Für eine Auslösung des Bewegungselementes 9 aus seiner Stopp-Position in Richtung des Pfeiles D wird die Spule 4 mit einem Auslösestrom beaufschlagt. Durch den Spulenteil 4-1 im Magnetfeld der Magnete 1 und 2 wird die wesentliche Kraft zur Wirkung in Pfeilrichtung D erzeugt (diese Kraftwirkung würde aufgehoben, wenn sich der Spulenteil 4-2 ebenfalls im gleichen Feld zwischen den Magneten 1 und 2 befände).

Durch diese Kraftwirkung gelangt der Magnet 3 aus dem Gebiet der in Richtung S wirkenden Schneidenkräfte über eine Gleichgewichtsposition in das Gebiet der in Richtung D wirkenden Schneidenkräfte. Durch diese Schneidenkräfte erfährt das Bewegungselement 9 die für den Druckvorgang erforderliche kinetische Energie.

Über magnetische Schneidenkräfte sind genauere Einzelheiten in der EP-A-2 837 550 ausgesagt. Dort heißt es: »Zur qualitativen Kennzeichnung üblicher Magnetkräfte sei zunächst auf die altbekannte Tatsache hingewiesen, daß beim Annähern zweier gleichartiger Magnetpole hohe Abstoßungskräfte auftreten, welche mit abnehmender Entfernung zwischen beiden Magnetpolen stark abnehmen. Neben diesen Kräften für abstoßende Konfigurationen gibt es natürlich auch solche für anziehende Konfigurationen. Bei den letzteren werden ungleichmäßige Magnetpole einander angenähert.

Als magnetische Schneidenkräfte werden solche verstanden, die beim Vorbeibewegen sich einander anziehender oder abstoßender Magnete in Bewegungsrichtung auftreten.

Das Rückstellen des Bewegungselementes 9 in seiner Ausgangsposition kann mit Hilfe mechanischer Rückstellkräfte oder mit Hilfe eines auf die Spule 4 zu gebenden Rückstellstroms erfolgen. Für den letzteren Fall müßte sich der Spulenteil 4-2 in ausgelenkter Position des Bewegungselementes 9 in dem Bereich starker magnetischer Flußdichte zwischen den Magneten 1 und 2 befinden. Ein Rückstellstrom würde dann eine Kraftwirkung in Pfeilrichtung S bedingen. Dadurch würden die in Pfeilrichtung D wirkenden magnetischen Schneidenkräfte überwunden bis die in Pfeilrichtung S wirkenden magnetischen Schneidenkräfte zwischen den Magneten 1 und 3 bzw. 2 und 3 das Aktionsglied 9 in seine Stopp-Position zwingen würden.

In Fig. 3 ist eine Druckhammerbank in auseinandergezogener ausschnittsweiser, perspektivischer Darstellung gezeigt. Aus Vereinfachungsgründen entfällt in dieser Darstellung jedoch die Stellschraube 7 (siehe Fig. 1) für die Stopp-Position des Bewegungselementes 9. Das Bewegungselement 9 ist als Druckhammer ausgebildet; es ist in bekannter Weise auf zwei Blattfedern 10 und 11 gelagert. Die Spulenanschlüsse sind mit 12 und 13 gekennzeichnet, sie können mit den Blattfedern 10 und 11 verbunden sein, über die dann die Stromzuführung erfolgen würde. Für die Ausbildung des Bewegungselementes 9 gibt es eine Vielzahl von Möglichkeiten. So könnte beispielsweise der Grundkörper dieses Gliedes in Kunststoffschalenbauweise unter Einschluß des Magneten 3 und der Spule 4 ausgebildet sein. Der Druckhammerkopf 5 könnte an seiner Schlagfläche eine metallisierte Auflage erhalten. Die Blattfedern 10 und 11 können z. B. durch eine entsprechende Klebverbindung mit dem Aktionsglied verbunden sein. Die Wirkungsweise dieser in Fig. 3 gezeigten Anordnung für den Druckvorgang ist die gleiche wie im Zusammenhang mit Fig. 1 beschrieben. Das Rücksetzen des Bewegungselementes 9 in seine Ausgangsposition würde durch die Blattfedern 10 und 11 unterstützt werden, denen neben dieser Funkti, on auch die Führung des Bewegungselementes 9 zukäme. Die Blattfedern werden durch die Schneidenkräfte gleichzeitig mit der Erzeugung der kinetischen Energie des Bewegungselementes 9 gespannt. Dadurch wird die Gleichgewichtsposition des Bewegungselementes 9 in eine Position (in Richtung D) verlagert. In dieser Gleichgewichtsposition würde das Bewegungselement 9 ohne weitere Rückstellkräfte durch die Blattfedern nach erfolgtem Druckvorgang zurückgeholt werden. Über den in Fig. 3 dargestellten Teil hinaus aber sei bemerkt, daß bei einer solchen Druckhammerbank benachbarte Bewegungselemente immer einen gemeinsamen zwischen ihnen liegenden, festen stationären Magneten (1 bzw. 2) haben. Eine Ausnahme in diesem Zusammenhang bilden lediglich die an den Enden der Druckhammerbank liegenden Bewegungselemente.

In Fig. 4 ist die Aufsicht auf eine Druckhammerbank mit gegeneinander versetzt angeordneten Druckhämmern und mit einer Rückholanordnung gezeigt. Aus Vereinfachungsgründen sind nur zwei übereinanderliegende Druckhämmer 14 und 15 dargestellt. Jeder Druckhammer besteht, wie auch in Fig. 1 und 3, aus einem Grundkörper, in dem ein Magnet und eine ihn umgebende Spule eingebettet ist. Jeder Druckhammer wird von zwei Blattfedern geführt. Die beiden Druckhämmer sind derart gegeneinander versetzt, daß ihre Blattfedern an entgegengesetzten Stellen der Druckhammerbank fixiert sind und daß ihre Hammerköpfe in einer Reihe ausgerichtet sind. Der Grundkörper der Druckhammerbank ist mit 14-5 gekennzeichnet, die beiden Druckhämmer mit 14 und 15. Der Druckhammer 14 enthält den Magneten 14-1 mit der ihn umgebenden Spule 14-2. Er ist über die Blattfedern 14-3 und 14-4 mit dem oberen Schenkel des Grundkörpers 14-5 verbunden. Entsprechendes gilt für den in der Darstellung nach Fig. 4 unter den Hammer 14 liegenden Hammer 15, dessen Magnet mit 15-1 und dessen diesen Magneten umgebende Spule mit 15-2 gekennzeichnet ist. Die ihn tragenden Blattfedern 15-3 und 15-4 sind mit dem unteren Schenkel des Grundkörpers 14-5 verbunden. Auf die Darstellung der die Magnete 14-1 bzw. 15-1 einschließenden stationären Magnete wurde aus Vereinfachungsgründen verzichtet. Bei entsprechendem Stromfluß der Spulen 14-2 bzw. 15-2 erfährt der entsprechende Druckhammer eine Kraftwirkung in Pfeilrichtung D für den Auslösevorgang. Für das gemeinsame Zurückstellen aller Druckhämmer der Druckhammerbank in ihre Ausgangsposition ist eine gemeinsame Rückholvorrichtung vorgesehen. Diese besteht aus einem in einer Führung 23 hin und her bewegbar angeordneten Führungsstück 18, welches über elastische Elemente 16 und 17 mit den rückwärtigen Enden der Druckhämmer 14 und 15 verbunden ist. Diese elastischen Elemente können Zugfedern sein. Das Führungsstück 18 wird über einen Exzenterantrieb 21/20 angetrieben. Dieser Exzenterantrieb (stationäre Achse 21 mit azentrischer Exzenterscheibe) wirkt in einer Aussparung 19 im Führungsstück 18. Bei einer Drehung des Exzenters führt das Führungsstück 18 innerhalb der Führung 23 eine Hubbewegung aus, wodurch die ausgelenkten Druckhämmer durch die elastischen Elemente über den Bereich der in Richtung D wirkenden magnetischen Schneidenkräfte in den Bereich der in Richtung S wirkenden magnetischen Schneidenkräfte in ihre Ausgangsposition zurückgezogen werden. Die Ausgangsposition ist durch die Anschläge 14-6 bzw. 14-7 festgelegt.

In Fig. ist eine auseinandergezogene perspektivische Darstellung dreier Magnetpaare gezeigt, von denen eines mit einer Spule verbunden bewegbar zwischen den verbleibenden stationären anderen Magnetpaaren angeordnet ist. Bei dieser Anordnung liegen beide Seiten (23-1 und 23-2) der Spule 23 des Bewegungselementes 24 immer in einem Gebiet hoher magnetischer Flußdichte, daß von dem Magnetpaar 22-2/22-3 bzw. 21-2/21-3 erzeugt wird. Die Magnetpaare 22-2/22-3 und 21-2/21-3 sind benachbart angeordnet und aufeinander ausgerichtet. Die Magnete dieser Magnetpaare sind so weit voneinander beabstandet, daß zwischen ihnen ein in Pfeilrichtung D bewegbares Bewegungselement 24 angeordnet werden kann. Dieses Bewegungselement besteht aus der Folge eines Magneten 22-1, einer Spule 23 und eines Magneten 21-1. Der Magnet 22-1 befindet sich zwischen den Magneten 22-2 und 22-3, der Magnet 21-1 zwischen den Magneten 21-2 und 21-3. Die Magnete 22-1 und 21-1 haben (in Bewegungsrichtung des Bewegungselementes 24 gesehen) eine geringere Länge als die Magnete 22-2, 22-3, 21-2 und 21-3. Auf diese Weise bleibt der zwischen den Magneten 22-1 und 21-1 angeordneten Spule 23 ausreichend Platz, um mit ihren für die Kraftwirkung in Pfeilrichtung D maßgebenden Spulenteilen 23-1 und 23-2 einerseits zwischen den Magneten 22-2 und 22-3 und andererseits zwischen den Magneten 21-2 und 21-3 zu liegen. Die Magnetisierungsrichtung M22-2 und M22-3 der Magnete 22-2 und 22-3 ist gleich und der Magnetisierungsrichtung M22-1 des zwischen ihnen angeordneten Magneten 22-1 entgegengerichtet. Ebenso ist die Magnetisierungsrichtung M21-2 und M21-3 der Magnete 21-2 und 21-3 gleich und zu der M21-1 des zwischen ihnen liegenden Magneten 21-1 entgegengerichtet; jedoch verlaufen die Magnetisierungsrichtungen M22-1 und M22-2 einander entgegengesetzt. Durch eine derartige Anordnung ergibt sich beim Fließen eines Stroms in den Spulenteilen 23-1 und 23-2 eine Kraftwirkung in Pfeilrichtung D. Durch die besondere Konfiguration dieser Anordnung gemäß Fig. 5 ist es möglich, am Auslösevorgang des Bewegungselementes 24 beide Spulenteile 23-1 und 23-2 gleichwertig teilnehmen zu lassen (im Gegensatz zu der Anordnung nach Fig. 1). Diese Möglichkeit erfordert jedoch einen höheren konstruktiven Aufwand.

## Patentansprüche

1. Elektromagnetische Auslösevorrichtung mit einem mit mindestens einem ersten Magneten (3) versehenen Bewegungselement (9), welcher zwischen anderen zweiten Magneten (1, 2) unter Wirkung magnetischer Schneidenkräfte bewegbar angeordnet ist,
wobei durch die Erregung einer im Bewegungselement (9) befindlichen, ein parallel zu den Magnetfeldern der zweiten Magnete (1, 2) gerichtetes Magnetfeld erzeugende Auslösespule (4) bedingte Auslösekaft der erste Magnet (3) gegen Wirkung der magnetischen Schneidenkräfte aus einer Ausgangsposition in eine Lage bringbar ist, von der ab die magnetischen Schneidenkräfte das Bewegungselement (9) in eine Richtung (D) entgegengesetzt zu seiner Ausgangsposition beschleunigen,
und wobei das Bewegungselement (9) mit einer oder mehreren Federn (10, 11) verbunden ist, durch die es aus ausgelenkter Position in seine Ausgangsposition ganz oder teilweise zurückführbar ist,
dadurch gekennzeichnet,
daß der erste Magnet (3) durch die magnetischen Schneidenkräfte in eine durch einen festen Anschlag (8) gebildete Ausgangsposition bringbar ist und daß der erste Magnet (3) mit der ein parallel zu den Magnetfeldern der Magnete (1, 2, 3) gerichtetes Magnetfeld erzeugende Auslösespule (4) umgeben ist, deren für eine Kraftwirkung in Auslöserichtung (D) wirksamer Spulenteil (4-1) in dem Raum liegt, der von den Magneten (1, 2) gebildet wird, zwischen denen sich der erste Magnet (3) befindet.

2. Anordnung nach Anspruch 1, dadurch gekennzeichnet,
daß Spulenteile (4-2) der Auslösespule (4) bei ausgelenkter Position des Bewegungselementes (9) in dem Raum zwischen den Magneten (1, 2) liegt,
und daß bei entsprechender Erregung der Auslösespule (4) auf das Bewegungselement (9) eine Kraft in Richtung (S) zu seiner Rückführung in die Ausgangsposition (8) ausgeübt wird.

3. Anordnung nach Anspruch 1, dadurch gekennzeichnet,
daß das Bewegungselement (24) zwei in Bewegungsrichtung nacheinander angeordnete Magnete (22-1, 21-1) und eine zwischen diesen angeordnete Auslösespule (23) aufweist,
daß der erste (22-1) dieser Magnete zwischen einem stationären Magnetpaar (22-2, 22-3) und der zweite (21-1) dieser Magnete zwischen einem zweiten stationären Magnetpaar (21-2, 21-3) bewegbar ist,
und daß die für die Auslösekraft des Bewegungselementes wirksamen beiden Teile der Spule (23-1, 23-2) in dem Raum des vom ersten stationären (22-2, 22-3) und zweiten (21-2, 21-3) stationären Magnetpaar liegen.

4. Anordnung nach einem der vorstehenden Ansprüche 1 bis 3 zur Anwendung für Druckhammerantriebe.

5. Anordnung nach einem der Ansprüche 1 bis 4, dadurch gekennzeichnet, daß das Bewegungselement mittels zweier Blattfedern (10, 11; 14-4,14-5; 15-3,15-4) gelagert ist.

6. Anordnung nach einem der Ansprüche 4 oder 5, dadurch gekennzeichnet, daß mehrere jeweils einen Druckhammer darstellende Bewegungselemente (14, 15) derart zu einer Druckhammerbank zusammengefaßt sind, daß die Bewegungselemente für nebeneinanderliegende Druckhämmer entgegengesetzt liegend angeordnet sind und daß die Druckhämmer über eine Feder (16, 17) mit einem gemeinsamen exzentergetriebenen Rückstellglied (18) verbunden sind.

7. Anordnung nach Anspruch 4, dadurch gekennzeichnet, daß benachbarte Bewegungselemente (9, 24) jeweils ein oder mehrere stationäre Magnete gemeinsam haben.

## Claims

1. Electromagnetic release mechanism with a moving element (9) provided with at least a first magnet (3) which, as a function of magnetic edge forces, is movably arranged between other second magnets (1, 2),
where through the release force caused by the energization of a release coil (4) provided in the moving element (9) and generating a magnetic field directed in parallel to the magnetic fields of the second magnets (1, 2), the first magnet (3) can be transferred, against te influence of the magnetic edge forces, from an initial position to a position out of which the magnetic edge forces accelerate the movingelement (9) in a direction (D) opposite to its initial position,
and where the moving element (9) is connected with one or several springs (10, 11) through which, from its deflected position, it can be fully or partly restored to its initial position,
characterized in that
the first magnet (3), by means of the magnetic edge forces, can be transferred to an initialposi. tion formed by a fixed stop (8), and that the first magnet (3) is surrounded by the release coil (4) generating a magnetic field directed in parallel to the magnetic fields of the magnets (1, 2, 3) whose coil part (4-1) contributing to a force active in the release direction (D), is arranged in the space formed by the magnets (1, 2) between which the first magnet (3) is located.

2. Arrangement in accordance with claim 1,
characterized in
that the coil parts (4-2) of the release coil (4) in the deflected position of the moving element (9) are arranged in the space between the magnets (1, 2),
and that upon energization of the release coil (4), a force is exerted on the moving element (9) in the direction (S), restoring said element to its initial position (8).

3. Arrangement in accordance with claim 1,
characterized in
that the moving element (24) is provided with two magnets (22-1, 21-1) arranged one behind the other in the direction of movement, and with a release coil (23) arranged therebetween, that the first (22-1) of these magnets is movable between a stationary magnet pair (22-2, 22-3) and the second (21-1) of these magnets is movable between a second stationary magnet pair (21-2, 21-3),
and that the two parts of the coil (23-1, 23-2) contributing to the release force of the moving element are located in the space formed by the first stationary (22-2, 22-3) and the second (21-2; 21-3) stationary magnet pair.

4. Arrangement in accordance with one of the preceding claims 1 to 3, for use in connection with print hammer actuators.

5. Arrangement in accordance with one of the claims 1 to 4, characterized in that the moving element is supported by means of two leaf springs (10,11; 14-4, 14-5; 15-3,15-4).

6. Arrangement in accordance with one of the claims 4 or 5, characterized in that several moving elements (14,15) representing one print hammer each are combined in the form of a print hammer bank in such a manner that the moving elements for adjacent print hammers are oppositely arranged, and that the print hammers are connected to a common eccentrically driven restore element (18) via a spring (16,17).

7. Arrangement in accordance with claim 4, characterized in that neighbouring moving elements (9, 24) have one or several stationary magnets in common.

## Revendications

1. Dispositif de déclenchement électromagnétique comportant un élément d'entrainement (9) doté d'au moins un premier aimant (3), lequel élément (9) est monté mobile selon des forces de cisaillement magnétiques entre d'autres seconds aimants (1,2)
où ledit premier aimant (3) peut etre déplacé au moyen d'une force de déclenchement résultant de l'amorçage d'une bobine de déclenchement (4) se trouvant dans ledit élément d'entraine- ment (9) et induisant un champ magnétique parallèle aux champs magnétiques desdits seconds aimants (1, 2), laquelle force de déclenchement s'exerce à l'encontre des forces de cisaillement magnétiques, d'une position initiale dans une position à partir de laquelle lesdites forces de cisaillement magnétiques font avancer ledit dispositif d'entainement (9) dans une direction (d) opposée à sa position initiale,
et où ledit dispositif d'entrainement (9) est relié avec un ou plusieurs ressorts (10, 11) dont la force de rappel ramènent partiellement ou entièrement ledit élément d'entrainement (9) d'une position fléchie dans sa position initiale, caractérisé en ce que,
ledit premier aimant (3) peut etre placé par lesdites forces de cisaillement magnétiques dans une position initiale formée par une butée fixe (8) et, en ce que ledit premier aimant (3) est entouré par une bobine de déclenchement (4) induisant un champ magnétique parallelle auxdits champs magnétiques desdits aimants (1, 2, 3), où une partie de ladite bobine (4-1) provoquant une force dans le sens de déclenchement (D) se trouve dans l'espace formé par lesdits aimants (1, 2) entre lesquels se trouve ledit premier aimant (3).

2. Dispositif selon la revendication 1, caractérisé en ce que,
les parties (4-2) de ladite bobine de déclenchement (4) se trouvent dans l'espace entre lesdits aimants (1, 2) lorsque ledit élément d'entraine- ment (9) est dans la position fléchie,
et en ce que, lors de l'amorçage correspondant de ladite bobine de déclenchement (4) pour déplacer ledit élément d'entrainement (9), celui-ci subit une force qui le ramène dans sa position initiale (8).

3. Dispositif selon la revendication 1, caractérisé en ce que,
ledit élément d'entrainement (24) comporte deux aimants disposés l'un après l'autre (22-1,21-1) et une bobine de déclenchement (23) disposée entre ces deux aimants,
en ce que le premier aimant (22-1) est mobile entre deux aimants stationnaires (22-2, 22-3) et le second aimant entre deux seconds aimants stationnaires (21-2, 21-3) et,
en ce que les parties (23-1, 23-2) de ladite bobine provoquant la force pour déclencher ledit élément d'entrainement se trouvent dans l'espace compris entre la première paire d'aimants stationnaires (22-2, 22-3) et la seconde paire d'aimants stationnaires (21-2, 21-3).

4. Dispositif selon une des revendications 1 à 3 ci-dessus permettant d'entrainer des marteaux d'impression.

5. Dispositif selon une des revendications 1 à 4, caractérisé en ce que, ledit élément d'entrai- nement est positionné au moyen de ressorts à lame (10, 11; 14-4, 14-5; 15-3,15-4).

6. Dispositif selon une des revendications 4 ou
5, caractérisé en ce que,
plusieurs éléments d'entrainement (14, 15), chacun représentant un marteau d'impression, sont rassemblés pour former une série de marteaux d'impression,
en ce que lesdits éléments d'entrainement des marteaux d'impression contigues sont disposés opposés les uns aux autres et,
en ce que lesdits marteaux d'impression sont reliés au moyen d'un ressort (16, 17) doté d'un dispositif de rappel commun à commande excentrique (18).

7. Dispositif selon la revendication 4, caractérisé en ce que, des éléments d'entrainement voisins (9, 24) on respectivement en commun un ou plusieurs aimants stationnaires.
